# EUROPÄISCHE PATENTANMELDUNG

(11) **EP 3 741 261 A1**
(43) Veröffentlichungstag der Anmeldung: **25.11.2020**
(21) Anmeldenummer: 20172939.9
(22) Anmeldetag: 05.05.2020
(51) Int. Cl.: A47C 7/38, A47C 7/40

(54) **MÖBEL SOWIE BESCHLAG FÜR EIN MÖBEL**

(30) Priorität: 20.05.2019 DE 102019113245
(71) Anmelder: Hettich Franke GmbH & Co. KG, 72336 Balingen-Weilstetten (DE)
(72) Erfinder: GRATHWOL, Steffen, 72336 Balingen (DE); SAUTER, Benjamin, 72461 Albstad (DE)
(74) Vertreter: Dantz, Jan Henning

(57) **Zusammenfassung**

Möbel, mit einem ersten (1) und einem zweiten Möbelteil (2), die mittels sich gegenüberliegend angeschlossener Beschläge (3) relativ zueinander bewegbar miteinander verbunden sind, wobei jeder Beschlag (3) ein am ersten Möbelteil (1) gehaltenes Anschlusselement (4) mit einer Anschlusslasche (6) und ein am Anschlusselement (4) beweglich befestigtes, am zweiten Möbelteil (2) angeschlossenes, mit einer Haltelasche (7) versehenes Halteelement (5) aufweist, wobei das Anschlusselement (4) am ersten Möbelteil (1) und/oder das Halteelement (5) am zweiten Möbelteil (2) unmittelbar durch eine Steck- und/oder Rastverbindung gehalten ist.

## Beschreibung

Die Erfindung betrifft ein Möbel, mit zwei Möbelteilen, die mittels sich gegenüberliegend angeschlossener Beschläge miteinander verbunden sind, gemäß dem Oberbegriff des Anspruchs 1, sowie einen Beschlag für ein Möbel.

Die Verbindung von zwei Möbelteilen, die insbesondere aus Holz oder einem Holzwerkstoff bestehen und beispielsweise plattenförmig ausgebildet sind, ist hinlänglich bekannt. Dies betrifft vor allem Möbelteile, die relativ zueinander bewegbar sind, wobei ein, im Folgenden als erstes bezeichnetes Möbelteil verschwenkbar gegenüber einem zweiten Möbelteil sein kann, unter Einsatz von Schwenkbeschlägen. Bekannt ist es auch, die beiden Möbelteile gleichgerichtet relativ zueinander bewegbar zu halten, unter Zuhilfenahme entsprechend ausgebildeter Beschläge.

Gemäß der Gattung weist ein solcher Beschlag ein Anschlusselement auf, das mit dem ersten Möbelteil verbunden ist, sowie ein am Anschlusselement befestigtes Halteelement, das am zweiten Möbelteil angeschlossen ist.

Ein Schwenkbeschlag ist in der EP 1 978 195 A1 offenbart. Dieser Schwenkbeschlag, der sich funktional durchaus bewährt hat, ist mit seinem Anschlusselement an einem Schwenkrahmen befestigt, und zwar durch Verschrauben. Das Halteelement ist an einem so genannten Grundrahmen mittels eines gleichfalls durch Verschrauben befestigten Aufnahmeteil, in dem die im Sinne eines Hebels ausgebildete Haltelasche des Halteelementes verrastet gehalten ist.

Unter Möbel im Sinne der Gattung ist ein Sitz- oder Liegemöbel, eine Drehtür, eine verschwenkbare Klappe oder dergleichen zu verstehen, an denen die jeweiligen Beschläge durch Verschrauben oder dergleichen angeschlossen sind.

In der DE 20 2004 005 529 U1 ist ein Schwenkbeschlag thematisiert, mit einer Anschlusslasche des Anschlusselementes sowie einer Haltelasche des Halteelementes, die jeweils mit dem zugeordneten Möbelteil durch Verschrauben verbunden sind.

In jedem Fall erfolgt die Befestigung der Beschläge durch notwendige Montagearbeiten, für die der Einsatz von Werkzeugen zwingend ist.

Naturgemäß ist dies mit einem entsprechenden Arbeitsaufwand verbunden, der einer stets angestrebten Kostenminimierung entgegensteht. Dies ist insofern besonders nachteilig, als gattungsgemäße Möbel als Serienteil in großen Stückzahlen industriell hergestellt werden.

Der Erfindung liegt die Aufgabe zu Grunde, ein Möbel der gattungsgemäßen Art so weiter zu entwickeln, dass seine Herstellung, das heißt die Montage des Beschlages einfacher und kostengünstiger ist.

Diese Aufgabe wird durch ein Möbel mit den Merkmalen des Anspruchs 1 gelöst sowie durch einen Beschlag für ein Möbel.

Durch die konstruktive Ausgestaltung der Beschläge bzw. deren Montage kann zumindest teilweise auf den Einsatz von Werkzeugen verzichtet werden, was den Fertigungsablauf beim Zusammenbau der beteiligten Bauteile deutlich vereinfacht und verkürzt.

Unabhängig davon, in welcher Konfiguration die Beschläge vorliegen, beispielsweise als einfacher Gelenkbeschlag oder als Mehrfachgelenkbeschlag, wie Viergelenke oder dergleichen, ist zumindest das Anschlusselement oder das Halteelement im Sinne der Erfindung befestigt, also als Steck- oder Rastverbindung, während das andere Gelenkteil mit dem zugeordneten Möbelteil beispielsweise verschraubt sein kann.

Bevorzugt sind jedoch sowohl das Anschlusselement wie auch das Halteelement mit dem zugeordneten Möbelteil gemäß der Verbindung verbunden.

Der Einfachheit halber wird im Folgenden lediglich die Befestigung des Anschlusselementes beschrieben. Die Befestigung des Halteelementes kann, wie erwähnt, in gleicher Art und Weise erfolgen.

Nach einer Ausführungsvariante weist das Anschlusselement einen Adapter auf, der mit mindestens einem Zapfen versehen ist, der in eine entsprechende Bohrung des ersten Möbelteiles eingedrückt und darin reibschlüssig gehalten ist, wobei dieser Zapfen bevorzugt sich zum freien Ende hin konisch verjüngend ausgebildet ist, um so ein einfaches Einstecken, als auch einen spielfreien Sitz zu ermöglichen.

Die Anschlusslasche als weiterer Bestandteil des Anschlusselementes ist mit einer auf der dem ersten Möbelteil zugewandten Seite im Sinne einer Klammer ausgebildeten Aufnahme versehen, die bevorzugt im Querschnitt U-förmig gestaltet ist und auf den Adapter gedrückt und mit diesem verrastet ist. Dabei ist das lichte Querschnittabmaß der Aufnahme so bemessen, dass es auch das erste Möbelteil randseitig übergreift.

Um die Aufnahme zu konfektionieren und für unterschiedliche Dicken des ersten Möbelteiles einsetzbar zu halten, können Distanzstücke vorgesehen sein, die zwischen dem Adapter und dem Auflageschenkel der Aufnahme oder zwischen dem Adapter und der zugewandten Seite des Möbelteiles angeordnet ist. Denkbar ist dabei auch, entweder den Adapter oder die Aufnahme entsprechend maßlich anzupassen und zu bevorraten.

Zur Halterung der Anschlusslasche mit der daran gehaltenen Aufnahme am Adapter sind Rastelemente vorgesehen, die so ausgebildet sind, dass eine Verrastung direkt beim Aufschieben der Aufnahme auf den Adapter erfolgt.

Nach einem weiteren Gedanken der Erfindung ist die Steckverbindung des Anschlusselementes derart ausgebildet, dass eine an der Anschlusslasche angebrachte Zunge in einen in die Schmalseite des plattenförmigen ersten Möbelteiles eingebrachten Schlitz eingesteckt ist.

Dabei kann der Schlitz in seinen Abmaßen den Abmaßen der Zunge entsprechen, sodass durch die sich gegenüberliegenden Beschläge das erste Möbelteil in jeder Richtung eingespannt ist.

Zur Montage werden zunächst die Beschläge, d.h. deren Zungen in das erste Möbelteil gesteckt. Anschließend werden die an den Anschlusselementen gehaltenen Halteelemente, vorzugsweise mit ihren Haltlaschen am zweiten Möbelteil befestigt, sodass alle Teile zueinander fixiert sind, wobei allerdings selbstredend eine beabsichtigte Relativbewegung der beiden Möbelteile zueinander gewährleistet ist.

Bei einer weiteren Variante der Erfindung sind die in das erste Möbelteil eingebrachten Schlitze auf ihrer dem zweiten Möbelteil bzw. dem Halteelement zugewandten Seite zusätzlich offen und in ihrer Länge deutlich größer als die Länge der Zunge der Anschlusslasche.

Dies ermöglicht eine Montage der Beschläge zunächst am zweiten Möbelteil, da das erste Möbelteil auf die Zungen der beiden Beschläge aufgesteckt werden kann.

Zwar ist in diesem Fall lediglich eine seitliche Fixierung durch die Anschlusslaschen gegeben, jedoch wäre bei einem Einsatz an einem Sitz- oder Liegemöbel mit verstellbarer Kopfstütze eine automatische Streckung möglich, wodurch eine Faltenbildung des Bezugsstoffes und gegebenenfalls darunterliegender Polsterungen reduziert würde, insbesondere durch die Beweglichkeit des ersten Möbelteiles in Bezug auf das Anschlusselement.

Weitere vorteilhafte Ausbildungen der Erfindung sind in den Unteransprüchen gekennzeichnet.

Ausführungsbeispiele der Erfindung werden nachfolgend anhand der beigefügten Zeichnungen beschrieben.

Es zeigen:
- Figur 1: ein erfindungsgemäßes Möbel in einer perspektivischen Ansicht
- Figuren 2 bis 5: jeweils eine Einzelheit eines Ausführungsbeispieles der Erfindung in unterschiedlichen Ansichten
- Figuren 6 und 7: jeweils eine Einzelheit eines weiteren Ausführungsbeispieles des erfindungsgemäßen Möbels
- Figuren 8 bis 11: jeweils eine Einzelheit eines weiteren Ausführungsbeispieles in unterschiedlichen Ansichten
- Figuren 12 bis 14: Einzelheiten einer weiteren Variante der Erfindung in unterschiedlichen Ansichten.

In der Figur 1 ist ein Möbel in Form eines Sitzmöbels dargestellt, mit einem ersten Möbelteil 1 und einem zweiten Möbelteil 2, die mittels sich gegenüberliegend angeschlossener Beschläge 3 miteinander verbunden sind. Dabei sind die Beschläge 3 als Schwenkbeschläge ausgebildet mit jeweils einem Anschlusselement 4 sowie einem verschwenkbar daran gehaltenen Halteelement 5 (Figur 3). Das Halteelement 4 weist eine Anschlusslasche 6 und das Halteelement 5 eine Haltelasche 7 auf.

Bei dem in den Figuren 2 bis 5 gezeigten Ausführungsbeispiel ist das Anschlusselement 4 am ersten Möbelteil 1 unmittelbar durch eine Steck- und/oder Rastverbindung gehalten.

Hierzu weist das Anschlusselement 4 einen Adapter 9 auf, mit dem eine mit der Anschlusslasche 6 fest verbundene Aufnahme 8 verrastet ist, wozu der Adapter 9 Rastzungen 11 aufweist, die in Rastnuten 10 der Aufnahme 8 eingreifen.

Alternativ zu den Rastzungen 11 und Rastnuten 10 können auch andere formschlüssige Verbindungselemente verwendet werden, beispielsweise können vorstehende Zapfen des Adapters 9 in Bohrungen oder andere Öffnungen an der Aufnahme 8 eingreifen. Diese Rastverbindungen können sowohl lösbar als auch unlösbar ausgeführt sein.

Die Steckverbindung des Anschlusselementes 4 mit dem ersten Möbelteil 1 erfolgt durch Eindrücken von Zapfen 14 des Adapters 9 in Bohrungen 12 des ersten Möbelteiles 1, wie dies insbesondere in der Figur 4 verdeutlicht ist.

Die Zapfen 14 sind dabei im Durchmesser so bemessen, dass sie spielfrei und insbesondere reibschlüssig in den Bohrungen 12 gehalten sind.

Die Montage des Beschlages 3 am ersten Möbelteil erfolgt so, dass zunächst der Adapter 9 mit den Zapfen 14 in die Bohrungen 12 gesteckt werden und dann die Anschlusslasche 6 mit der daran befestigten Aufnahme 8 auf den Adapter 9 geschoben wird, bis beide Bauteile miteinander verrastet sind.

Vor allem die Figur 5 zeigt, dass die Aufnahme 8 im Querschnitt U-förmig ausgebildet ist und in aufgesteckter Stellung den Adapter 9 sowie das erste Möbelteil 1 randseitig übergreift und sich dabei einerseits am Adapter 9 und andererseits an der abgewandten Unterseite des ersten Möbelteiles 1 abstützt.

Unterschiedliche Dicken des ersten Möbelteiles 1 können durch ein Distanzstück 13 ausgeglichen werden, das im Beispiel zwischen dem Adapter 9 und dem ersten Möbelteil 1 angeordnet ist und von den Zapfen 14 durchtreten ist.

Zweckmäßigerweise ist das lichte Querschnittsabmaß der Aufnahme 8 nach der größtmöglichen Dicke bemessen, die sich aus der maximalen Dicke des eingesetzten ersten Möbelteiles 1 und dem Aufbau des Adapters 9 ergibt, sodass der Beschlag 3 mit angeschlossener Aufnahme 8 konfektioniert sein kann für alle in Frage kommenden Dickenabmaße des ersten Möbelteiles 1, wobei lediglich angepasste Distanzstücke 13 vorgesehen sein müssen.

Denkbar ist jedoch auch, den Adapter 9 oder die Aufnahme 8 mit unterschiedlichen Abmaßen zu bevorraten.

Während die Figur 3 die Beschläge 3 montiert an dem ersten Möbelteil 1 wiedergibt, ist in der Figur 5 ein solcher Beschlag 3 als Einzelheit erkennbar, wobei der Halteflansch 7 so ausgebildet ist, dass er durch Schrauben oder dergleichen mit dem zweiten Möbelteil 2 verbindbar ist. In einer Alternativausführung kann auch das Halteelement 5 wie das Anschlusselement 4 ausgebildet sein.

Eine weitere Ausführungsvariante ist in den Figuren 6 und 7 dargestellt. Hierbei ist zur Steckverbindung der Beschläge 3 mit dem ersten Möbelteil 1 eine an der Anschlusslasche 6 befestigte Zunge 16 vorgesehen, die in einen randseitig in das erste Möbelteil 1 eingefügten Blindschlitz 15 gesteckt ist.

Da nach fertiger Montage die Halteelemente 5 mit dem zweiten Möbelteil 2 verbunden sind, ist das erste Möbelteil 1 in Korrespondenz mit den Zungen 16 der beiden sich gegenüberliegenden Anschlussflansche 6 fixiert. Das erste Möbelteil 1 ist quasi zwischen den Anschlusselementen 4 eingeschlossen.

Die Figur 6 zeigt die montierten Beschläge 3 in einer geschnittenen Draufsicht und die Figur 7 einen solchen Beschlag 3 in perspektivischer Ansicht.

Ergänzend zu der Ausführungsvariante nach den Figuren 6 und 7 ist bei dem in den Figuren 8 bis 11 gezeigten Beispiel neben der Zunge 16, die sich parallel zur Fläche des ersten Möbelteiles 1 erstreckt, das im Übrigen plattenförmig ausgebildet ist, an der Anschlusslasche 6 eine Querlasche 17 angeordnet, die in einen Querschlitz 18 des ersten Möbelteiles 1 eingreift und somit eine zusätzliche Fixierung ermöglicht.

Bevorzugt ist diese Querlasche 17 Bestandteil eines Blechformteiles, das überdies die Zunge 16 aufweist und das mit der Anschlusslasche 6 fest verbunden ist.

In der Figur 8 ist der solcherart ausgebildete Beschlag 3 als Einzelheit gezeigt, während die Figur 9 eine geschnittene Draufsicht auf die montierten Beschläge 3 wiedergibt.

Die Figur 10 zeigt die Anordnung nach der Figur 9 in einer perspektivischen Ansicht, wohingegen die Figur 11 das erste Möbelteil 1 als Einzelteil zeigt, mit an den sich gegenüberliegenden Kanten vorgesehenen Blindschlitzen 15 und Querschlitzen 18.

Alternativ zum Einbringen der Blindschlitze 15 und der Querschlitze 18 direkt in das erste Möbelteil ist es auch möglich, dass das erste Möbelteil beispielsweise aus einer Platte mit einem umlaufenden oder zumindest an zwei gegenüberliegenden Seiten angeordneten Rahmenelement gestaltet ist, wobei die Blindschlitze 15 und Querschlitze 18 am bzw, im Rahmenelement angeordnet sind.

Als weitere Alternative ist es auch möglich, in die Blindschlitze 15 und/oder die Querschlitze 18 Aufnahmeteile, beispielsweise aus Kunststoff, einzusetzen, wobei die Zungen 16 und/oder die Querlaschen 17 der Anschlusslasche 6 in diese Aufnahmeteile eingesteckt werden.
Hierbei ist es auch möglich, dass die Aufnahmeteile am ersten Möbelteil fest fixiert werden, und dass eine Verrastung zwischen den Aufnahmeteilen einerseits und den Zungen 16 und/oder Querlaschen 17 andererseits vorgesehen ist.

Im Gegensatz zu den vorbeschriebenen Ausführungsvarianten, bei denen das erste Möbelteil 1 durch die Beschläge 3 in jede Richtung fixiert ist, ist bei dem in den Figuren 12 bis 14 gezeigten Beispiel das erste Möbelteil 1 in der Längserstreckung der Anschlusslasche 6 begrenzt verschiebbar.

Als weitere Variante könnten statt der Zunge 16 auch zwei Bolzen an der Anschlusslasche 6 angebracht sein, die in zwei Bohrungen am Möbelteil gesteckt werden können. Hierdurch wird das Möbelteil zwischen den Beschlägen eingeschlossen.

Hierzu ist die Zunge 16 des jeweiligen Anschlusselementes 4 in einem Längsschlitz 19 des ersten Möbelteiles 1 verschiebbar geführt, der in Richtung des Halteelementes 5 offen ist. Prinzipiell denkbar ist, dass der Längsschlitz 19 im Sinne des Blindschlitzes 15 ausgebildet ist, also lediglich zur Einsteckseite für die Zunge 16 hin offen.

In der Figur 12 ist der Beginn einer Montage des ersten Möbelteiles 1 verdeutlicht. Hierbei sind die Haltelemente 5 zunächst am zweiten Möbelteil 2 befestigt, während das erste Möbelteil 1, in Richtung des Pfeiles gesehen, auf die Beschläge 3 aufgeschoben wird und zwar derart, dass die Zungen 16 in die Längsschlitze 19 gleiten.

In der Figur 13 ist das eingeschobene erste Möbelteil 1 in einer eingeschobenen Endstellung abgebildet. Die Figur 14 schließlich zeigt das erste Möbelteil 1 in Alleinstellung, wobei hier die Anordnung der Längsschlitze 19 deutlich erkennbar ist.

Auch bei diesem Ausführungsbeispiel ist es möglich, dass das erste Möbelteil 1 beispielsweise aus einer Platte mit einem umlaufenden oder zumindest an zwei gegenüberliegenden Seiten angeordneten Rahmenelement gestaltet ist, wobei die Längsschlitze 19 am bzw, im Rahmenelement angeordnet sind.

Als weitere Alternative ist es auch möglich, in die Längsschlitze 19 Aufnahmeteile, beispielsweise aus Kunststoff, einzusetzen, wobei die Zungen 16 der Anschlusslaschen 6 in diese Aufnahmeteile eingesteckt werden.

Hierbei ist es auch möglich, dass die Aufnahmeteile am ersten Möbelteil 1 fest fixiert werden, und dass eine Verrastung zwischen den Aufnahmeteilen einerseits und den Zungen 16 andererseits vorgesehen ist, wobei die Verrastung eine Längsverschiebung des ersten Möbelteils nach der Montage einerseits verhindern kann, oder nach einer weiteren Möglichkeit, eine begrenzte Längsverschiebung zwischen zwei Endlagen ermöglichen kann.

### Bezugszeichen

- 1: erstes Möbelteil
- 2: zweites Möbelteil
- 3: Beschlag
- 4: Anschlusselement
- 5: Halteelement
- 6: Anschlusslasche
- 7: Haltelasche
- 8: Aufnahme
- 9: Adapter
- 10: Rastnut
- 11: Rastzunge
- 12: Bohrung
- 13: Distanzstück
- 14: Zapfen
- 15: Blindschlitz
- 16: Zungen
- 17: Querlasche
- 18: Querschlitz
- 19: Längsschlitz

## Patentansprüche

1. Möbel, mit einem ersten (1) und einem zweiten Möbelteil (2), die mittels sich gegenüberliegend angeschlossener Beschläge (3) relativ zueinander bewegbar miteinander verbunden sind, wobei jeder Beschlag (3) ein am ersten Möbelteil (1) gehaltenes Anschlusselement (4) mit einer Anschlusslasche (6), und ein am Anschlusselement (4) beweglich befestigtes, am zweiten Möbelteil (2) angeschlossenes, mit einer Haltelasche (7) versehenes Halteelement (5) aufweist, **dadurch gekennzeichnet, dass** das Anschlusselement (4) am ersten Möbelteil (1) und/oder das Halteelement (5) am zweiten Möbelteil (2) unmittelbar durch eine Steck- und/oder Rastverbindung gehalten ist.

2. Möbel nach Anspruch 1, **dadurch gekennzeichnet, dass** das Anschlusselement (4) und/oder das Halteelement (5) einen Adapter (9) aufweist, der mit mindestens einem Zapfen (14) in eine Bohrung (12) des Möbelteiles (1,2) eingesteckt ist, wobei eine an der Anschlusslasche (6) befestigte Aufnahme (8), vorzugsweise formschlüssig, am Adapter (9) gehalten ist.

3. Möbel nach Anspruch 1 oder 2, **dadurch gekennzeichnet, dass** der Zapfen (14) in der Bohrung (12) reibschlüssig gehalten ist.

4. Möbel nach einem oder mehreren der vorhergehenden Ansprüche, **dadurch gekennzeichnet, dass** die Aufnahme (8) und der Adapter (9) ineinandergreifende Rastmittel, vorzugsweise in Form von Rastnuten (10) und Rastnasen (11) aufweisen.

5. Möbel nach einem oder mehreren der vorhergehenden Ansprüche, **dadurch gekennzeichnet, dass** die Aufnahme (8) im Querschnitt U-förmig ausgebildet ist und mit ihren Schenkeln sowohl am Adapter (9) wie auch an der dem Adapter (9) abgewandten Seite des Möbelteiles (1,2) anliegen.

6. Möbel nach einem oder mehreren der vorhergehenden Ansprüche, **dadurch gekennzeichnet, dass** der mindestens eine Zapfen (14) sich verjüngend ausgebildet ist.

7. Möbel nach einem oder mehreren der vorhergehenden Ansprüche, **dadurch gekennzeichnet, dass** als Dickenausgleich des Möbelteiles (1,2) ein Distanzstück (13) vorgesehen ist.

8. Möbel nach einem oder mehreren der vorhergehenden Ansprüche, **dadurch gekennzeichnet, dass** das Anschlusselement (4) und/oder das Halteelement (5) eine Zunge (16) oder Bolzen aufweist, die jeweils in einen Schlitz oder Bohrungen des Möbelteiles (1,2) eingesteckt sind.

9. Möbel nach einem oder mehreren der vorhergehenden Ansprüche, **dadurch gekennzeichnet, dass** der Schlitz als Blindschlitz (15) ausgebildet ist, wobei die Zunge (16), die an der Anschlusslasche (6) bzw. Haltelasche (7) befestigt ist, bezogen auf die Längserstreckung der Anschlusslasche (6) bzw. der Haltelasche (7), in ihrem Abmaß dem zugeordneten Abmaß des Blindschlitzes (15) entspricht.

10. Möbel nach einem oder mehreren der vorhergehenden Ansprüche, **dadurch gekennzeichnet, dass** der Zunge (16) benachbart eine Querlasche (17) oder ein Bolzen vorgesehen ist, die/der in einen Querschlitz (18) oder eine Bohrung des Möbelteiles (1,2) eingesteckt ist.

11. Möbel nach einem oder mehreren der vorhergehenden Ansprüche, **dadurch gekennzeichnet, dass** das Möbelteil (1,2) einen seitlich sowie zum Halteelement (5) hin gerichtet offenen Längsschlitz (19) aufweist, in dem die Zunge (16) längsverschieblich geführt ist.

12. Möbel nach einem oder mehreren der vorhergehenden Ansprüche, **dadurch gekennzeichnet, dass** der Beschlag (3) als Schwenk- oder Schiebebeschlag ausgebildet ist.

13. Beschlag, mit einem eine Anschlusslasche (6) aufweisenden Anschlusselement (4), das beweglich an einem Haltelement (5) mit einer Haltelasche (7) angeschlossen ist, **dadurch gekennzeichnet, dass** das Anschlusselement (4) und/oder das Halteelement (5) Steck- oder Rastmittel aufweist, zum unmittelbaren Eingriff in Möbelteile (1,2) eines Möbels nach Anspruch 1.

14. Beschlag nach Anspruch 13, **dadurch gekennzeichnet, dass** das Anschlusselement (4) und/oder das Halteelement (5) einen auf das Möbelteil (1,2) aufsteckbaren Adapter (9) aufweist, der in an dem Möbelteil (1,2) gehaltenen Stellung mit einer Aufnahme (8) verbunden ist, vorzugsweise verrastet, die an der Anschlusslasche (6) bzw. der Haltelasche (7) befestigt ist.

15. Beschlag nach Anspruch 13 oder 14, **dadurch gekennzeichnet, dass** der Adapter (9) mindestens einen Zapfen (14) aufweist, zum Einstecken in eine Bohrung (12) des Möbelteiles (1,2).

16. Beschlag nach Anspruch 13, **dadurch gekennzeichnet, dass** die Anschlusslasche (6) und/oder die Haltelasche (7) eine Zunge (16) aufweist, die in Funktion in einen Blindschlitz (15) oder einen Längsschlitz (19) des Möbelteiles (1,2) eingesteckt ist.

17. Beschlag nach Anspruch 16, **dadurch gekennzeichnet, dass** die Anschlusslasche (6) und/oder die Haltelasche (7) eine Querlasche (17) aufweist, die bei montiertem Beschlag in einen Querschlitz (18) des Möbelteiles (1,2) eingesteckt ist.

18. Beschlag nach einem der vorherigen Ansprüche 13 bis 17, **dadurch gekennzeichnet, dass** der Zapfen (14) zu seinem freien Ende hin konisch verjüngt ist.
